# EUROPÄISCHE PATENTSCHRIFT

(11) **EP 0 898 325 B1**
(45) Veröffentlichungstag und Bekanntmachung des Hinweises auf die Patenterteilung: **24.03.2004**
(21) Anmeldenummer: 97114045.4
(22) Anmeldetag: 14.08.1997
(51) Int. Cl.: H01R 4/48

(54) **Elektrische Federkraftklemme**
Electrical spring force terminal
Borne avec ressort de maintien

(43) Veröffentlichungstag der Anmeldung: 24.02.1999
(73) Patentinhaber: Phoenix Contact GmbH & Co. KG, 32825 Blomberg (DE); SCHNEIDER ELECTRIC SA, 92100 Boulogne-Billancourt (FR)
(72) Erfinder: Geske,Ralf,Dipl.-Ing., 31787 Hameln (DE); Grillot,Hervé, 21600 Longvic Les Dijon (FR); Bouchard,Jean-Luc, 21000 Dijon (FR); Pichard,Christian, 21380 Asnières Les Dijon (FR)
(74) Vertreter: Patentanwälte Dipl.-Ing. Bodo Thielking Dipl.-Ing. Otto Elbertzhagen

(56) Entgegenhaltungen:
- DE-A- 4 118 473
- DE-A- 4 336 965
- GB-A- 2 242 320
- US-A- 3 207 955

## Beschreibung

Die Erfindung bezieht sich auf eine elektrische Federkraftklemme mit einer aus einem flachen Metallstreifen gebogenen Klemmfeder und mit einem Strombalken, an dem die Klemmfeder mit einer Vorspannung ansetzbar ist, wozu die Klemmfeder an ihrem ersten Ende einen Endschenkel mit einem von einer Zunge des Strombalkens durchragten, zum Verschieben dieses Endschenkels länglichen Fenster hat, dessen eine Stirnkante gegebenenfalls unter Einklemmen eines elektrischen Leiters sich an der Strombalkenzunge unter der Federkraft abstützt, und wozu der Strombalken ein Widerlager zur Abstützung des eines Endabschnitts am zweiten Ende der Klemmfeder aufweist, wobei die Klemmfeder in dem Bereich zwischen dem Endschenkel und dem Endabschnitt ein Biegegelenk bildet.

Eine solche Federkraftklemme ist aus dem Dokument DE 295 14 509 U1 bekannt. In dieser Ausführung ist die Klemmfeder ein geschlossenes oder sogar verschlungenes Gebilde. Zum einen ist hierdurch eine aufwendige Herstellung der Klemmfeder bedingt. Zum anderen ergibt sich eine schwierige Montage, weil die einander überlappenden oder einander durchgreifenden Endabschnitte der Klemmfeder ein Zusammenfügen mit dem Strombalken, insbesondere ein Durchstecken der Strombalkenzunge durch das in dem betreffenden Endschenkel vorgesehene Fenster behindern.

Eine ähnliche Klemmfeder einer Federkraftklemme ist aus dem Dokument DE 196 14 977 A1 bekannt, siehe den Oberbegriff des Anspruchs 1. Zwischen dem auf dem Strombalken aufliegenden Auflagerschenkel und einem sich darüber hinweg erstreckenden Federschenkel ist bei dieser Klemmfeder das Biegegelenk angeordnet, welches sich über einen Kreisbogen von mehr als 180 Grad erstreckt. Dieses Biegegelenk befindet sich an einer Stelle der Klemmfeder, die von ihrem Endschenkel am einen Ende und ihrem Endabschnitt am anderen Ende entfernt liegt, indem es an den inneren, unfreien Abschnitt des Auflagerschenkels sowie an den inneren Bereich des mehrfach geschwungenen Federschenkels der Klemmfeder anschließt. Die Endschenkel der Klemmfeder, die sich hier an den freien Enden des Auflagerschenkels und des Federschenkels befinden, sind in Richtung aufeinander zu gebogen und sind einander benachbart angeordnet.

Der Erfindung liegt die Aufgabe zugrunde, eine Federkraftklemme der vorgenannten Art zu schaffen, die einfacher aufgebaut und leichter zu montieren ist.

Diese Aufgabe wird bei einer Federkraftklemme der gattungsgemäßen Art nach der Erfindung dadurch gelöst, daß die Klemmfeder im Bereich ihres Biegegelenks im wesentlichen in Form eines sich über mehr als einen Halbkreisbogen erstrekkenden Kreisbogenabschnittes zu einem einseitig offenen Ring gebogen ist und der Endschenkel sowie der Endabschnitt der Klemmfeder in Richtung voneinander weg sowie von der Offenseite des etwa kreisbogenförmigen Biegegelenks weggebogen sind und die Zunge sowie das Widerlager des Strombalkens in daran angepaßter Lage angeordnet sind, wobei der mit dem Fenster versehene Endschenkel der Klemmfeder etwa in Richtung einer Tangente an den über die Offenseite des Biegegelenks hinweg verlängerten Kreisbogen angeordnet ist.

Für die Erfindung ist die besondere Gestaltung der Klemmfeder wesentlich, die in ihrem zentralen Bereich in etwa als an einer Seite offener Ring ausgebildet ist, wodurch die voneinander weggebogenen Enden der Klemmfeder, also der das Fenster aufweisende Endschenkel und der Endabschnitt am anderen Klemmfederende, von Hand unter Verkleinerung der Offenseite des Biegegelenks zusammengedrückt werden können, damit man die Klemmfeder zwischen der Zunge und dem Widerlager des Strombalkens einhängen kann. Nach dem Loslassen weitet sich die Klemmfeder unter ihrer Federkraft auf und sichert sich unter Spannung selbsttätig zwischen der Strombalkenzunge und dem Widerlager. Zudem ergibt sich eine besonders einfache, fertigungsgünstige Gestalt der Klemmfeder, da es miteinander verschlungene oder ineinander eingerollte Federabschnitte nicht gibt. Für die Erzielung einer maximalen Klemmkraft ist der mit dem Fenster versehene Endschenkel der Klemmfeder etwa in Richtung einer Tangente an den über die Offenseite des Biegeschenkels hinweg theoretisch verlängerten Kreisbogen angeordnet.

In vorteilhafter Ausgestaltung nach der Erfindung erstreckt sich das zentrale Biegegelenk der Klemmfeder etwa entlang eines Dreiviertel-Kreises. Damit ergibt sich eine noch genügende Öffnungsweite an der Offenseite der Klemmfeder, um sie an ihren Ende bei der Montage zusammendrücken zu können. Im übrigen versteht es sich, daß genau genommen die Klemmfeder, die aus einem flachen Metallband geformt ist, nicht kreisbogenförmig sondern zylinderförmig ist, und es ist hier lediglich eine Grundrißgestalt der mit ihrer Bandbreite aufrechten Klemmfeder gemeint, die auch bei einem Zylinder kreisförmig ist.

Zur räumlichen Anpassung innerhalb des Gehäuses der betreffenden Federkraftklemme kann es vorteilhaft sein, zwischen dem Biegegelenk und dem nach außen abgebogenen Endabschnitt am zweiten Ende der Klemmfeder einen im wesentlichen gerade verlaufenden Abschnitt anzuordnen, ohne daß hier der Grundgedanke der Erfindung verlassen wird. Im Hinblick auf eine raumsparende Anordnung ist es zweckmäßig, den Strombalken seitlich neben der Klemmfeder parallel zu der von deren Biegegelenk aufgespannten Kreisebene anzuordnen, wobei vom Strombalken sowohl eine Abwinklung als auch das Widerlager abgewinkelt ist.

Die Betätigung der Klemmfeder erfolgt bei der erfindungsgemäßen Federkraftklemme durch Druck auf das freie Ende des das Fenster aufweisenden Endschenkels der Klemmfeder, der entsprechend in tangentialer Richtung zur Kreisbogenform des Biegegelenks der Klemmfeder erfolgt. Damit die Klemmfeder sowohl beim Einfedern als auch insbesondere beim Rückfedern ihre vorbestimmte Lage beibehält, können am Strombalken besondere Formschlußsicherungen vorgesehen werden. Zum einen kann hierzu am Strombalken selbst oder an seiner Abwinklung ein bis über die Breite der Klemmfeder hinweg vorstehendes Stützteil mit einer Führungskontur für den Eingriff der Klemmfeder angeordnet werden. Zum anderen sieht man bei der Ausführung des Widerlagers in Gestalt einer vom Strombalken abgewinkelten Lasche an deren Anlageseite eine an den Endabschnitt der Klemmfeder angepaßte Aufnahmekontur vor.

Die Erfindung wird nachfolgend anhand der Zeichnung an einem Ausführungsbeispiel noch näher erläutert. Dabei zeigen:
- Fig. 1: in perspektivischer Darstellung ein aufgeschnittenes Klemmengehäuse mit einer sichtbar gemachten Federkraftklemme,
- Fig. 2: eine perspektivische Darstellung der Klemmfeder der Federkraftklemme nach Fig. 1 und
- Fig. 3: eine perspektivische Darstellung des Strombalkens der Federkraftklemme nach Fig. 1.

Im einzelnen zeigt Fig. 1 ein Klemmengehäuse 1, in dem eine Mehrzahl von Federkraftklemmen angeordnet ist. Jede dieser Federkraftklemmen ist in einem Hohlraum 2 in dem Gehäuse 1 untergebracht, wobei die Einführung des jeweils zu klemmenden elektrischen Leiters durch seitlich an dem Gehäuse 1 angeordnete Öffnungen 3 erfolgt. Bei der dargestellten, stehenden Anordnung ist jeweils von unten her in den betreffenden Hohlraum 2 des Gehäuses 1 ein Strombalken 4 eingeführt, an dem eine vorgespannte Klemmfeder 5 angeordnet ist. Der Strombalken 4 und die Klemmfeder 6, so wie sie in Fig. 1 zu erkennen sind, stellen eine vormontierbare Einheit dar, deren zwei Einzelteile in den Figuren 2 und 3 wiedergegeben sind.

Wie insbesondere Fig. 2 kenntlich macht, hat die Klemmfeder 6 einen zentralen, gebogenen Bereich, der ein Biegegelenk 6 darstellt. Das Biegegelenk 6 hat die Grundform eines zu Dreivierteln geschlossenen Ringes, der entsprechend eine Öffnungsseite 7 hat, die je nachdem, ob die Klemmfeder 5 gespannt ist oder nicht, eine geringere oder eine größere Weite hat. Die Biegung des Biegegelenks 6 verläuft im wesentlichen entlang einem Kreisbogenabschnitt, wobei sich Abweichungen von der exakten Kreisform ergeben können, was mit davon abhängt, ob die Klemmfeder 5 eine mehr oder weniger gespannte oder eine entspannte Lage einnimmt. In Fig. 2 ist die Klemmfeder 5 in entspannter Lage wiedergegeben, während sie in der in Fig. 1 dargestellten Einbaulage sich in einem vorgespannten Zustand befindet.

Die aus einem flachen Metallband, insbesondere Stahlband, bestehende Klemmfeder 5 hat an ihrem einen Ende einen Endschenkel 8, der im wesentlichen in Richtung einer Tangente verläuft, die auf die Kreisform des Biegegelenks 6 bezogen ist, wenn man sich hier den Kreis über die Offenseite 7 der Klemmfeder 5 hinweg vervollständigt denkt. Gegenüber dem Biegegelenk 6 ist der Endschenkel 8 der Klemmfeder 5 nach außen hin abgebogen, somit weist der Endschenkel 8 der Klemmfeder 5 von der Offenseite 7 weg.

Im Endschenkel 8 der Klemmfeder 5 befindet sich ein Fenster 9, das an der zur Offenseite 7 des Biegegelenks 6 hin liegenden Seite eine Stirnkante 12 als Klemmkante hat. In der mit dem Strombalken 4 zusammengefügten Anordnung ragt durch dieses Fenster 9 eine Strombalkenzunge 10 hindurch, wie in Fig. 1 veranschaulicht ist. Diese Zunge 10 des Strombalkens 4 hat eine innere, bzw. untere Klemmseite 13, wie aus Fig. 3 hervorgeht. An dieser Klemmseite 13 der Strombalkenzunge 10 stützt sich die Klemmfeder 5 mit der Stirnkante 12 des Fensters 9 im Endschenkel 8 unter der Federkraft ab, wobei hier gegebenenfalls zwischen der Stirnkante 12 und der Klemmseite 13 ein elektrischer Leiter festgeklemmt ist. Damit ein solcher Leiter in die beschriebene Klemmlage eingeführt werden kann, ist der Endschenkel 8 der Klemmfeder 5 etwa in Tangentialrichtung zum kreisbogenförmigen Biegegelenk 6 verschieblich, wozu das Fenster 9 im Endschenkel 8 eine längliche Gestalt hat, damit der Endschenkel 8 quer zu der Strombalkenzunge 10 bewegt werden kann. Dadurch kommt die Stirnkante 12 des Fensters 9 des Endschenkels 8 von der Klemmseite 13 der Strombalkenzunge 10 frei, damit zwischen diese beiden Klemmpartner der Leiter eingeführt werden kann. Aufgrund des Verschiebens des Endabschnittes 8 spannt sich die Klemmfeder 5 weiter, wobei sich die Weite der Offenseite 7 und ebenfalls der Durchmesser des Biegegelenks 6 entsprechend verringert.

Für die Klemmung und Abklemmung eines Leiters erfolgt das Ein- oder Niederdrücken des Endschenkels 8 der Klemmfeder 5 von außen. Dazu ist im Gehäuse 1 ein Drückerknopf 23 mit einem Führungsstück 24 verschieblich gelagert, wobei sich die Klemmfeder 5 mit dem Stirnende ihres Endschenkels 8 an diesem Führungsstück 24 des Drückerknopfs 23 abstützt, was in Fig. 1 dargestellt ist.

Der Hauptteil des Strombalkens 4 und die Klemmfeder 5 sind seitlich nebeneinander angeordnet, im wesentlichen liegt also der Hauptteil des Strombalkens 4 parallel zu derjenigen Ebene, die von dem Kreisbogenabschnitt des Biegegelenks 6 der Klemmfeder 5 aufgespannt wird. Damit die Klemmfeder 5 von dem Strombalken 4 gehalten werden kann, stehen von dort entsprechende Stützeinrichtungen in die vorerwähnte, von der Kreisbogenform des Biegegelenks 6 der Klemmfeder 5 aufgespannten Ebene vor. Dies erkennt man besonders gut in Fig. 3. So ist die Strombalkenzunge 10 an einer das Biegegelenk 6 oben übergreifenden Abwinklung 11 angeordnet, die vom Strombalken 4 rechtwinklig abgebogen ist und sich in ihrer Längsrichtung etwa rechtwinklig zu dem Endschenkel 8 der Klemmfeder 5 in der zusammengefügten Lage erstreckt. Zur Gegenabstützung hat die Klemmfeder 5 an ihrem zweiten Ende einen Endabschnitt 14, der ebenfalls von der Offenseite 7 des Biegegelenks weg nach außen hin abgebogen ist. Hiermit übergreift die Klemmfeder 5 in der Einbaulage ein Widerlager 15, das die Gestalt einer rechtwinklig vom Strombalken 4 abgebogenen Lasche hat. Der Endabschnitt 14 der Klemmfeder 5 übergreift die nach oben hin liegende Schmalseite des Widerlagers 15, und hier ist eine Aufnahmekontur 16 in der Breite des Endabschnitts 14 der Klemmfeder 5 vorgesehen, der für eine formschlüssige Aufnahme in Querrichtung des Endabschnittes 14 der Klemmfeder 5 sorgt. Je nach der räumlichen Lage des Widerlagers 15 am Strombalken 4 kann sich zwischen dem kreisförmig gebogenen Biegegelenk 6 und dem Endabschnitt 14 der Klemmfeder 5 ein gerade verlaufender Abschnitt 17 befinden, um bei vorgegebener Krümmung des die Klemmfeder 5 bildenden Metallstreifens im Bereich des Biegegelenks 6 eine ausreichende Weite der Offenseite 7 sicherzustellen.

Eine ähnliche Formschlußsicherung oder -führung kann im seitlichen Scheitelbereich des Biegegelenks 6 für die Klemmfeder 5 vorgesehen werden. Dazu ist an den Strombalken 4 selbst oder an seine Abwinklung 11 ein Stützteil 18 vorstehend angeformt, welches seitlich am Biegegelenk 6 der Klemmfeder 5 vorbeireicht und eine größere Breite als die Klemmfeder 5 hat. Am freien Ende dieses Stützteils 18 ist auf der dem Biegegelenk 6 zugekehrten Seite eine Aufnahmekontur 16 angeordnet, in die die Klemmfeder 5 mit ihrem Biegegelenk 6 derart eingreifen kann, daß ein unerwünschtes Verschieben der Klemmfeder 5 in ihrer Breitenrichtung unterbunden ist. So kann die Klemmfeder 5 vor dem Einbringen des Strombalkens 4 in das Gehäuse 1 in den von dem Widerlager 15, der Abwinklung 11 und dem Stützteil 18 umschlossenen Innenraum des Strombalkens 4 unter Vorspannung eingehängt werden, indem man auf die freien Enden des Endschenkels 8 und des Endabschnittes 14 der Klemmfeder 5 drückt, wonach man leicht das Fenster 9 des Endschenkels 8 in Eingriff mit der Strombalkenzunge 10 bringen und mit dem Loslassen der Klemmfeder 5 den Endabschnitt 14 in die Aufnahmekontur 16 des Widerlagers 15 am Strombalken 4 einhängen kann, womit sie am Strombalken 4 vorgespannt fixiert ist.

Das gesamte Gehäuse 1 mit sämtlichen Federkraftklemmen kann beispielsweise auf eine Platine aufgesetzt werden, zum Anschluß des jeweiligen Strombalkens 4 dient ein daran nach unten vorstehend angeordneter Kontaktstift 7. Für die Sicherung des Strombalkens 4 im Gehäuse 1 kann an dessen Stützteil 18 eine nach außen vorstehende Rastzunge 21 vorgesehen werden, die in Fig. 3 zu erkennen ist und die in eine in Fig. 1 gezeigte Durchgangsöffnung 22 im Gehäuse 1 eingreift, durch die hindurch zugleich auch ein Prüfstift an dem mit dem Strombalken 4 einstückigen Stützteil 18 angesetzt werden kann.

## Patentansprüche

1. Elektrische Federkraftklemme mit einer aus einem flachen Metallstreifen gebogenen Klemmfeder (5) und mit einem Strombalken (4), an den die Klemmfeder (5) mit einer Vorspannung ansetzbar ist, wozu die Klemmfeder (5) an ihrem ersten Ende einen Endschenkel (8) mit einem von einer Zunge (10) des Strombalkens (4) durchragten, zum Verschieben dieses Endschenkels (8) länglichen Fenster (9) hat, dessen eine Stirnkante (12) gegebenenfalls unter Einklemmen eines elektrischen Leiters sich an der Strombalkenzunge (10) unter der Federkraft abstützt, und wozu der Strombalken (4) ein Widerlager (15) zur Abstützung eines Endabschnitts (14) am zweiten Ende der Klemmfeder (5) aufweist, wobei die Klemmfeder (5) in dem Bereich zwischen dem Endschenkel (8) und dem Endabschnitt (14) ein Biegegelenk bildet, wobei
die Klemmfeder (5) im Bereich ihres Biegegelenks (6) im wesentlichen in Form eines sich über mehr als einen Halbkreisbogen erstreckenden Kreisbogenabschnittes zu einem einseitig offenen Ring gebogen ist, **dadurch gekennzeichnet,**
**daß** der Endschenkel (8) sowie der Endabschnitt (14) der Klemmfeder (5) in Richtung voneinander weg sowie von der Offenseite (7) des etwa kreisbogenförmigen Biegegelenks (6) weggebogen sind und die Zunge (10) sowie das Widerlager (15) des Strombalkens (4) in daran angepaßter Lage angeordnet sind, wobei der mit dem Fenster (9) versehene Endschenkel (8) der Klemmfeder (5) etwa in Richtung einer Tangente an den über die Offenseite (7) des Biegegelenks (6) hinweg verlängerten Kreisbogen angeordnet ist.

2. Federkraftklemme nach Anspruch 1,
**dadurch gekennzeichnet,**
**daß** sich das Biegegelenk (6) der Klemmfeder (5) etwa entlang eines Dreiviertel-Kreises erstreckt.

3. Federkraftklemme nach Anspruch 1 oder 2,
**dadurch gekennzeichnet,**
**daß** zwischen dem Biegegelenk (6) und dem nach außen abgebogenen Endabschnitt (14) ein im wesentlichen gerade verlaufender Abschnitt (17) der Klemmfeder (5) vorhanden ist.

4. Federkraftklemme nach einem der Ansprüche 1 - 3,
**dadurch gekennzeichnet,**
**daß** der Strombalken (4) seitlich neben der Klemmfeder (5) parallel zu der von deren Biegegelenk (6) aufgespannten Kreisebene angeordnet ist und vom Strombalken (4) eine Abwinklung (11) mit der daran vorstehenden Strombalkenzunge (10) abgebogen sowie das Widerlager (14) abgewinkelt ist.

5. Federkraftklemme nach Anspruch 4,
**dadurch gekennzeichnet,**
**daß** am Strombalken (4) selbst oder an seiner Abwinklung (11) ein bis über die Breite der Klemmfeder (5) hinweg vorstehendes Stützteil (18) mit einer Führungskontur (19) für den Eingriff der Klemmfeder (5) angeordnet ist.

6. Federkraftklemme nach Anspruch 4 oder 5,
**dadurch gekennzeichnet,**
**daß** das Widerlager (15) die Gestalt einer vom Strombalken (4) abgewinkelten Lasche hat, die an der Anlageseite für den Endabschnitt (14) der Klemmfeder (5) eine an diese angepaßte Aufnahmekontur (16) hat.

## Claims

1. Electric spring force terminal with a clamping spring (5) bent out of a flat metal strip and with a current bar (4) to which the clamping spring (5) can be attached with pretension for which the clamping spring (5) has at its first end an end arm (8) with an oblong window (9) for displacing this end arm (8) and through which a tongue (10) of the current bar (4) passes, whereby the one end edge (12) of the window is supported through spring force on the current bar tongue (10) where necessary through clamping an electric lead, and for which the current bar (4) has an abutment (15) for supporting an end section (14) at the second end of the clamping spring (5) whereby the clamping spring (5) forms in the region between the end arm (8) and the end section (14) an bending joint at which the clamping spring (5) is bent in the region of its bending joint (6) substantially in the form of a circular arc section extending over more than a half circular arc into a ring which is open at one end,
**characterized in that**
the end arm (18) as well as the end section (14) of the clamping spring (5) are bent away from each other as well as away from the open side (7) of the roughly circular arc shaped bending joint (6), and the tongue (10) as well as the abutment (15) of the current bar (4) are arranged in a position adapted thereto whereby the end arm (8) of the clamping spring (5) provided with the window (9) is arranged roughly in the direction of a tangent to the circular arc which is extended beyond the open side (7) of the bending joint (6).

2. Spring force terminal according to claim 1,
**characterized in that**
the bending joint (6) of the terminal spring (5) extends roughly along a three quarter circle.

3. Spring force terminal according to claim 1 or 2,
**characterized in that**
between the bending joint (6) and the outwardly bent end section (14) there is substantially straight section (17) of the clamping spring (5).

4. Spring force terminal according to one of the claims 1 to 3,
**characterized in that**
the current bar (4) is mounted at the side next to the clamping spring (5) parallel to the circular plane spanned by its bending joint (6) and from the current bar (4) there is an angled down section (11) with the current bar tongue (10) protruding thereon, as well as the angled-down abutment (15).

5. Spring force terminal according to claim 4,
**characterized in that**
on the current bar (4) itself or on its angled down section (11) there is a support part (18) which protrudes beyond the width of the clamping spring (5) and has a guide contour (19) for engagement of the clamping spring (5).

6. Spring force terminal according to claim 4 or 5,
**characterized in that**
the abutment (15) has the configuration of a tab angled down from the current bar (4) and having on the contact bearing side of the end section (14) of the clamping spring (5) a receiving contour (16) which is adapted to same.

## Revendications

1. Borne électrique à ressort, avec un ressort de maintien (5) formé à partir d'une bande métallique, cintrée, et avec une barre de contact (4), contre laquelle le ressort de maintien (5) est applicable sous pré-contrainte, ledit ressort de maintien (5) présentant, dans ce but, à sa première extrémité, une branche d'extrémité (8) avec une fenêtre oblongue (9), à travers laquelle une languette (10) de la barre de contact électrique (4) fait saillie pour le déplacement de ladite branche d'extrémité (8), fenêtre (9) dont un bord frontal (12) s'appuie contre la languette (10) de la barre de contact électrique (4), par force élastique, en serrant, le cas échéant, un conducteur électrique, et la barre de contact (4) présentant une butée (15) pour soutenir une partie terminale (14) de la deuxième extrémité du ressort de maintien (5), ledit ressort de maintien (5) formant, dans le secteur situé entre la branche d'extrémité (8) et la partie terminale (14), une articulation flexible, ledit ressort de maintien (5) étant, dans son secteur d'articulation flexible (6) essentiellement en forme d'arc de cercle s'étendant sur plus d'un demi-cercle, courbé en forme d'anneau ouvert d'un côté,
**caractérisé en ce que**
la branche d'extrémité (8) ainsi que la partie terminale (14) dudit ressort de maintien (5) sont pliés à l'opposé l'un de l'autre ainsi qu'à l'opposé du côté ouvert (7) de l'articulation flexible (6) à peu près en forme d'arc de cercle, et la languette (10) ainsi que la butée (15) de la barre de contact électrique (4) sont disposés dans une position y adaptée, la branche d'extrémité (8) du ressort de maintien (5), pourvu de la fenêtre (9), étant disposée à peu près dans le sens d'une tangente, sur l'arc de cercle prolongé au-delà du côté ouvert (7) de l'articulation flexible (6).

2. Borne électrique avec ressort de maintien selon la revendication 1,
**caractérisée en ce que**
l'articulation flexible (6) du ressort de maintien (5) s'étend sur environ trois-quarts de cercle.

3. Borne électrique avec ressort de maintien selon la revendication 1 ou 2,
**caractérisée en ce que**,
entre l'articulation flexible (8) et la partie terminale (14), coudée vers l'extérieur, une partie essentiellement droite (17) du ressort de maintien (5) est disposée.

4. Borne électrique avec ressort de maintien selon l'une des revendications 1 à 3,
**caractérisée en ce que**,
la barre de contact électrique (4) est disposée latéralement, à côté du ressort de maintien (5), parallèlement au plan circulaire de son articulation flexible (6) et qu'une pièce coudée (11) est formée à partir de la barre de contact électrique (4) et que la butée (14) est pliée angulairement.

5. Borne électrique avec ressort de maintien selon la revendication 4,
**caractérisée en ce que**,
sur la barre de contact électrique (4) elle-même ou sur sa partie coudée (11), une pièce d'appui (18), faisant saillie de plus de la largeur du ressort de maintien (5), est disposée, laquelle présente un contour de guidage (19) pour l'entrée en prise dudit ressort de maintien (5).

6. Borne électrique avec ressort de maintien selon la revendication 4 ou 5,
**caractérisée en ce que**,
la butée (15) présente la forme d'une languette qui, coudée à partir de la barre de contact électrique (4), présente, sur le côté d'appui prévu pour la partie terminale (14) du ressort de maintien (5), un contour (16) adapté à celui-ci.
